# EUROPÄISCHE PATENTSCHRIFT

(11) **EP 1 362 155 B1**
(45) Veröffentlichungstag und Bekanntmachung des Hinweises auf die Patenterteilung: **18.05.2005**
(21) Anmeldenummer: 02719797.9
(22) Anmeldetag: 11.02.2002
(51) Int. Cl.: E05F 3/10

(54) **GLEITSCHIENENTÜRSCHLIESSER**
SLIDING RAIL DOOR-CLOSING DEVICE
FERME-PORTE A GLISSIERE

(30) Priorität: 13.02.2001 DE 10107046
(43) Veröffentlichungstag der Anmeldung: 19.11.2003
(73) Patentinhaber: DORMA GmbH + Co. KG, 58256 Ennepetal (DE)
(72) Erfinder: HOMBERG, Jürgen, 58093 Hagen (DE)
(86) Internationale Anmeldenummer: PCT/EP2002/001404
(87) Internationale Veröffentlichungsnummer: WO 2002/064926

(56) Entgegenhaltungen:
- US-A- 1 359 144

## Beschreibung

Die Erfindung betrifft einen Gleitschienentürschließer mit einem in einem Gehäuse geführten, gegen eine Schließfeder abgestützten Kolben, mit einem exzentrisch am Gehäuse drehbar gelagerten, mit einer Zahnstange des Kolbens kämmenden verzahnten Ritzels, welches eine kreisrunde Wälzkurve aufweist, deren Mittelpunkt gegenüber der Drehachse des Ritzels in der Schließposition in Richtung auf die Zahnstange und in der Öffnungsposition gegenüber der Drehachse entgegengesetzt versetzt ist.

Vorbeschriebene, auch als Zahntriebschließer bezeichnete Gleitschienentürschließer besitzen gegenüber herkömmlichen Türschließern den Vorteil, dass sie kein frei in den Raum ragendes Gestänge, sondern lediglich einen flach am Türrahmen oder Türblatt anliegenden Betätigungsarm aufweisen. Allerdings haftet ihnen der Nachteil an, dass der flach am Türrahmen oder Türblatt anliegende Betätigungsarm in Verbindung mit der konventionellen, symmetrischen Zahntriebmechanik zu einem ungünstigen Kraftverlauf an der Tür führt. Es besteht deshalb das Bestreben nach einer optimalen Ausgestaltung des Zahntriebes, um während des Öffnungs- und Schließvorganges der Tür einen möglichst reibungsarmen und stoßfreien Ablauf des Ritzels an der zugeordneten Zahnstange und damit des Kolbens im Kolbengehäuse zu erreichen.

Bei bekannten Türschließern finden zentrisch oder exzentrisch gelagerte Ritzel Verwendung.

Ein Türschließer gemäß dem Oberbegriff des Anspruchs 1 mit einem exzentrisch gelagerten Ritzel ist durch die EP 0 856 628 A1 bekannt geworden, wobei die Verzahnung der Zahnstange eine linear verlaufende, unter einem Winkel zwischen 4,5° und 7,2° zur Bewegungsrichtung des Kolbens verlaufende Wälzgerade bildet. Die Wahl des Winkels ist abhängig von der Größe des Türschließers bzw. der Kraft der Schließfeder. Ein optimaler, insbesondere reibungsarmer und stoßfreier Ablauf der Zähne des Ritzels an der Zahnstange ist aufgrund der exzentrischen Lagerung des Ritzels und des linearen Verlaufs der Zahnstange nicht gewährleistet, es kommt zu Sprüngen in dem Verlauf der Kurven der Momente.

Eine vergleichbare Lösung unter Verwendung einer unter einem Winkel linear verlaufenden Zahnstange beschreibt das US Patent 633,682.

Ein exzentrisch gelagertes Ritzel zeigen ferner die DE 36 45 313 C2 und DE 36 45 314 C2 unter Verwendung einer am Ritzel angeordneten Wälzkurve mit unterschiedlichen Hebelarmen zur Drehachse. Die Wälzkurve der zugeordneten Zahnstange verläuft entsprechend bogenförmig.

Bei einem aus der DE 82 17 72 C2 bzw. der französischen Patentanmeldung 96 69 45 bekannten Türschließer ist die Schließerwelle an einem exzentrisch gelagerten elliptischen Zahnrad angeschlossen, dass mit einer schrägen kolbenseitigen Zahnstange kämmt. Mittels des elliptischen Getriebes wird aufgrund der unterschiedlichen langen Hebelarme des elliptischen Zahnrades eine dem gewünschten Momentenverlauf in gewissem Umfang angepasste Übersetzung erreicht.

Der pneumatische Türschließer gemäß dem Patent US 1,359,144 weist ein kreisrundes exzentrisch gelagertes Ritzel auf, welches mit einer ungeraden Zahnstange am Kolben kämmt. Das kreisrunde Ritzel ist mit einer regelmäßigen Verzahnung auf einer kreisförmigen Wälzkurve versehen, wobei durch die exzentrische Lagerung unterschiedliche Hebelarme wirksam werden.

Verschiedene Ausgestaltungsformen eines Kolbenantriebes bei Türschließern beschreiben die DE 36 38 353 A1, die EP 0 207 251 A2, die DE 94 12 64 und die US 2,933,755, wobei in Verbindung mit exzentrisch oder zentrisch gelagerten Ritzeln - gegebenenfalls unter Zwischenschaltung eines übersetzenden Zahntriebes - mittels eines Kurbeltriebes eine direkte Beaufschlagung der Schließfeder erfolgt.

Zentrisch gelagerte Ritzel sind durch die EP 0 056 256 A2 sowie durch die EP 0 350 568 A2 bekannt geworden. Die EP 0 056 256 A2 befasst sich mit einem Türschließer, dessen Kolben zwei spiegelbildlich diametral gegenüberliegende Zahnstangen aufweist, wobei ein zentrisch gelagertes Ritzel in der Schließposition mit verkürzten Zähnen in beide Zahnstangen des Kolben eingreift.

Der Türschließer gemäß der EP 0 350 568 A2 weist ein zentrisch gelagertes Ritzel auf, welches über den Umfang verlaufend Zähne mit progressiv steigender Zahnhöhe aufweist, die zwischen die Stäbe einer entsprechend kurvenförmig verlaufenden Zahnstange eingreifen.

Im Wesentlichen zentrisch gelagerte Ritzel eines Antriebes für eine Tür oder ein Fenster offenbaren die DE 44 44 131 A1 und DE 44 44 133 A1, wobei das Ritzel selbst über etwa seinen halben Umfang eine Verzahnung aufweist, deren Zähne an unterschiedlich langen Hebelarmen angeordnet sind und auf einer entsprechend gekrümmten Wälzkurve einer Zahnstange ablaufen.

Aufgabe der Erfindung ist es, den Bewegungsablauf des Kolbens des Gleitschienentürschließers während des Öffnungs- und Schließvorganges innerhalb des Türschließergehäuses zu optimieren, d. h. insbesondere einen klemmfreien und damit reibungsarmen Ablauf des Ritzels an der Zahnstange des Kolbens zu gewährleisten. Durch die Verwendung eines Ritzels mit geeigneter Wälzkurve sollen die Herstellungskosten des Ritzels minimiert werden, wobei durch eine besondere Ausgestaltung der Zahnstange gegenüber bekannten Zahnstangen aufgrund der angestrebten Reibungsarmut eine längere Lebensdauer und ein höherer Wirkungsgrad erzielt werden sollen, was die Verwendung einer schwächeren Schließfeder ermöglicht. In Ausgestaltung der Erfindung soll eine Verbesserung der Schließcharakteristik des Gleitschienentürschließers zusätzlich durch eine Verbesserung des Ölaustausches vom Kolbenraum zum Federraum während des Schließvorganges erreicht werden.

Die Erfindung löst die gestellte Aufgabe mit der Lehre nach den Ansprüchen 1, 2 und 3.

Nach Maßgabe der Erfindung sind eine Zahnstange bzw. deren Zähne optimal an den Ablauf einer Verzahnung eines Ritzels unter Berücksichtigung dessen exzentrischer Lagerung und dessen kreisrunder Wälzkurve angepasst, so dass ein stoßfreier Übergang zum jeweils nächstfolgenden Zahn sowohl beim Öffnungs- als auch beim Schließvorgang gewährleistet ist. Dies gilt insbesondere auch für den die Drehung um 180° überschreitenden Bereich des Ritzels. Dabei hat es sich als vorteilhaft erwiesen, den öffnungsseitigen Flankenwinkel der Zähne, der Zahnstange im Wesentlichen etwa bis zur halben Länge der Zahnstange ansteigend und folgend im Wesentlichen gleichbleibend oder abfallend verlaufend auszubilden, wobei der abfallende Verlauf zu einer Verbesserung der Reibungsarmut beiträgt.

Die Drehung des Ritzels von der Schließposition bis zur maximalen Öffnungsposition kann mehr oder weniger als etwa 180° betragen, ohne den geforderten Wirkungsgrad negativ zu beeinflussen. Wesentlich ist, dass die in dem 180° benachbarten Bereich angeordneten schließseitigen Zahnflanken, der in Öffnungsrichtung letzten Zähne der Zahnstange, abgewinkelt oder gerundet sind.

Weitere Merkmale der Erfindung sind durch die Unteransprüche gekennzeichnet.

Grundsätzlich können in Ausgestaltung der Erfindung beliebige Zahnformen Verwendung finden; d. h. das Ritzel und/oder die Zahnstange können Zähne mit geraden, abgewinkelten oder konvex gekrümmten Zahnflanken aufweisen. Es hat sich jedoch - insbesondere auch aus fertigungstechnischen Gründen - als vorteilhaft erwiesen, der Zahnstange im Wesentlichen eine Geradverzahnung und dem Ritzel eine Evolventenverzahnung zuzuordnen.

Ferner beinhaltet die Erfindung eine Verbesserung der Schließcharakteristik durch eine Verbesserung des Ölaustausches.

Der Schließvorgang umfasst hiernach vier Schließphasen, wobei jeder Schließphase unter Einschluss einer gewissen Toleranz in an sich bekannter Weise ein Schließwinkel zugeordnet ist. Durch die im Kolbenmantel angeordnete Längsnut kann mittels eines einzigen Ventiles sowohl die erste als auch die dritte Schließphase gesteuert werden, so dass der mit den Merkmalen a) - d) erreichbare reibungsarme Ablauf des Ritzels an der Zahnstange durch eine vorteilhafte Ausgestaltung des Ölaustausches vom Kolbenraum zum Federraum während des Schließvorganges unterstützt wird, wobei auf ein üblicherweise für die dritte Schließphase erforderliches Ventil verzichtet werden kann.

Die Erfindung wird nachfolgend anhand eines schematisch dargestellten, möglichen Ausführungsbeispieles näher erläutert.

Es zeigen:
- Figur 1:: Einen Vertikalschnitt durch ein Türschließergehäuse.
- Figur 2:: Den Schnitt nach der Linie A-A gemäß Figur 1.
- Figur 3:: Eine Draufsicht auf den Kolben mit zwei Endstellungen des Ritzels.
- Figur 4 - 6:: Drei Phasen des Ablaufes des Ritzels auf einer Zahnstange.
- Figur 7 - 10:: In schematischer Darstellung vier Stellungen des Kolbens während der Schließverzögerung.
- Figur 11:: Eine zweite Ausführung der Schließverzögerung.

Ausweislich der Figuren 1 bis 6 ist in einem Gehäuse 2 eines Gleitschienentürschließers 1 ein Kolben 4 geführt, auf den eine Schließfeder 3 wirkt. Wie die Figuren 2 und 3 erkennen lassen, besitzt der Kolben 4 eine Zahnstange 5, welche mit einem, eine Evolventenverzahnung 7 aufweisenden Ritzel 6 kämmt. Das Ritzel 6 ist im Bereich einer mit 23 bezeichneten Mittellängsachse in der mit D bezeichneten Drehachse exzentrisch gelagert, wobei in der in Figur 2 dargestellten Schließposition des Ritzels 6 ein Mittelpunkt M des Wälzkreises des Ritzels 6 in Richtung auf die Zahnstange 5 versetzt ist und in der in Figur 3 dargestellten Öffnungsposition der Mittelpunkt M des Wälzkreises des Ritzels 6 entgegengesetzt versetzt ist. Die Wälzkurve des Ritzels 6 ist ersichtlich kreisrund. Die allgemein mit 9 bezeichneten Zähne der Zahnstange 5 besitzen öffnungsseitige Zahnflanken und schließseitige Zahnflanken, wobei die schließseitigen Zahnflanken 8 (siehe Figur 3) der letzten beiden Zähne 9 abgewinkelt ausgebildet sind. Die Zahnflanken der übrigen Zähne 9 besitzen einen geraden Verlauf. Mit der vorgenannten Maßnahme wird sichergestellt, dass bei einer Bewegung des Kolbens 4 in Pfeilrichtung X (Öffnungsrichtung) beim Ablauf des Ritzels 6 auf der Zahnstange 5 auch in dem Bereich, in dem das Ritzel 6 die Drehung um 180° geringfügig überschritten hat (siehe Schließposition des Ritzels 6 in Figur 3) ein reibungsarmer Eingriff der Evolventenverzahnung 7 in die Zähne 9 der Zahnstange 5 erfolgt. Die Wälzkurve der Zahnstange 5 ist im übrigen der exzentrischen Lagerung des Ritzels 6 angepasst und besitzt entsprechend einen leichten S-förmigen Verlauf, wobei alle Zähne 9 der Zahnstange 5 öffnungsseitig und schließseitig unterschiedliche Flankenwinkel aufweisen, wie dies aus den Figuren 4 bis 6 ersichtlich ist, die den Ablauf des Ritzels an der Zahnstange in drei Phasen zeigen.

In den Figuren 4 bis 6 sind jeweils getrennt Positionen des Ritzels 6 dargestellt. Dabei gibt die Figur 4 die Schließposition, d. h. bei geschlossener Tür, nämlich die Stellung des Kolbens 4 und des Ritzels 6 wieder. Dabei befindet sich das Ritzel 6 im rechten Bereich der Ausnehmung des Kolbens 4. Die Drehachse D befindet sich dabei auf der Mittellängsachse 23. Wird nun der Kolben 4 in die Öffnungsrichtung (Pfeilrichtung X) bewegt, so dreht sich das Ritzel 6 um die Drehachse D. Aufgrund der Exzentrizität des Ritzels 6 kann aus der Figur 5 eine etwa im mittleren Bereich angeordnete Stellung, der einer bestimmten Türöffnungsstellung entspricht, entnommen werden. Durch den Ablauf des Ritzels 6 auf der Zahnstange 5 hat sich der Kolben 4 weiter in die Öffnungsrichtung bewegt.

Wie insbesondere die Figur 1 und die Figuren 7 bis 10 ausweisen, sind in der Gehäusewandung 10 des Gleitschienentürschließers 1 drei der Schließverzögerung dienende Regulierventile 11, 12 und 13 angeordnet, deren Funktion anhand der Figuren 7 bis 10 nachfolgend erläutert wird.

Während des Beginns des Schließvorganges gemäß Figur 7 überfährt der Kolben 4 eine Ölablaufleitung 14, welche über eine Leitung 19 mit einem Regulierventil 11 und eine Leitung 20 mit einem Kolbenraum 24 verbunden ist. Das aus dem Kolbenraum 24 austretende Öl kann über eine Längsnut 16 im Kolbenmantel 15 und einer Radialbohrung 17 im Kolben 4 in den Federraum 18 übertreten. Die dem Regulierventil 12 zugeordneten Leitungen 25, 21 und 22 liegen in einer anderen Ebene.

Ausweislich Figur 8 hat die Längsnut 16 die Leitung 14 überfahren, so dass ein Ölübertritt vom Kolbenraum 24 zum Federraum 18 lediglich aufgrund des Spieles zwischen Kolben 5 und Gehäusewandung 10 möglich ist, was eine starke Verzögerung der Schließgeschwindigkeit zur Folge hat (zweite Phase der Schließverzögerung).

In der dritten Phase der Schließverzögerung gelangt das Öl wiederum vom Kolbenraum 24 über die Leitung 20 und das gleiche Regulierventil 11 sowie die Leitungen 19 und 14 in den Bereich einer nicht näher dargestellten Überströmkante des Kolbens 4 in den Federraum 18. Da es sich um das gleiche Ventil 11 handelt, ist die Schließgeschwindigkeit in der ersten und dritten Verzögerungsphase gleich.

In der vierten Phase der Schließverzögerung (Beginn des Schließbereiches) ist die zum Kolbenraum 24 führende Leitung 20 des Ventiles 11 verschlossen; hierbei gelangt das Öl aus dem Kolbenraum 24 über die Leitung 25, das Regulierventil 12, die Leitung 21 und die Leitung 22 über die vorgenannte Überströmkante in den Federraum 18. Das mit 13 bezeichnete Regulierventil ist üblicherweise während der Schließverzögerung geschlossen; es besteht jedoch die Möglichkeit, durch entsprechendes Öffnen dieses Ventiles während der zweiten Schließphase (in der ein Ölaustausch nur über die Leckage zwischen Kolben und Gehäusewandung stattfindet) den Verzögerungszeitraum zu verringern, wobei das aus dem Kolbenraum 24 austretende Öl gedrosselt über die Leitung 26 das Regulierventil 13, die Leitung 27 und die Leitung 28 in den Federraum 18 geleitet wird.

In der Figur 11 wird eine Variante hinsichtlich der ausgeführten Ölablaufleitungen und der Ventile zur Steuerung des Schließvorganges wiedergegeben. In dieser Variante sind nur zwei unterschiedliche Schließphasen realisiert, so dass eine Modifikation gegenüber der voraufgezeigten vier Schließphasen möglich ist. Hierzu sind nur die Ventile 11 und 12 notwendig. Die Ölablaufleitung 19 wird weiter geführt und geht in eine Ölablaufleitung 29 über, die hinter der nicht näher bezeichneten Überströmkante des Kolbens 4 im Bereich der Zahnstange 5 endet.

Neben den vorbeschriebenen zwei Ausführungsbeispielen hinsichtlich unterschiedlicher Schließphasen der angeschlossenen Türen ist es natürlich im Wege der Erfindung auch möglich, eine andere Anzahl von Schließphasen mit unterschiedlichen Schließgeschwindigkeiten zu realisieren.

### Bezugszeichenliste

- 1: Gleitschienenschließer
- 2: Gehäuse
- 3: Schließfeder
- 4: Kolben
- 5: Zahnstange
- 6: Ritzel
- 7: Evolventenverzahnung
- 8: schließseitige Zahnflanken
- 9: Zähne der Zahnstange
- 10: Gehäusewandung
- 11: Regulierventil
- 12: Regulierventil
- 13: Regulierventil
- 14: Ölablaufleitung
- 15: Kolbenmantel
- 16: Längsnut
- 17: Radialbohrung
- 18: Federraum
- 19: Ölablaufleitung
- 20: Ölablaufleitung
- 21: Ölablaufleitung
- 22: Ölablaufleitung
- 23: Mittellängsachse
- 24: Kolbenraum
- 25: Ölablaufleitung
- 26: Ölablaufleitung
- 27: Ölablaufleitung
- 28: Ölablaufleitung
- 29: Ölablaufleitung
- M: Mittelpunkt des Wälzkreises des Ritzels
- D: Drehachse des Ritzels
- X: Pfeilrichtung in Öffnungsrichtung

## Patentansprüche

1. Gleitschienentürschließer (1) mit einem in einem Gehäuse (2) geführten, gegen eine Schließfeder (3) abgestützten Kolben (4), mit einem exzentrisch am Gehäuse (2) drehbar gelagerten, mit einer Zahnstange (5) des Kolbens (4) kämmenden, verzahnten Ritzel (6), welches eine kreisrunde Wälzkurve aufweist, deren Mittelpunkt (M) gegenüber der Drehachse (D) des Ritzels (6) in der Schließposition in Richtung auf die Zahnstange (5) und in der Öffnungsposition gegenüber der Drehachse (D) entgegengesetzt versetzt ist, **gekennzeichnet durch** folgende Merkmale:
a) die Zahnstange (5) ist als Zahnstangenprofil ausgebildet, wobei deren schließseitigen Zahnflanken (8) der in Öffnungsrichtung (Pfeil X) letzten Zähne (9) abgewinkelt oder konvex gekrümmt ausgebildet sind;
b) die Zähne (9) der Zahnstange (5) sind auf einer S-förmigen Wälzkurve angeordnet, wobei
jeweils ausgehend von der Schließposition:
die Wälzkurve im Wesentlichen etwa bis zur halben Länge der Zahnstange (5) ansteigend und folgend abfallend ausgebildet ist;
alle Zähne (9) der Zahnstange (5) öffnungsseitig und schließseitig unterschiedliche Flankenwinkel aufweisen;
der öffnungsseitige Flankenwinkel der Zähne (9) im Wesentlichen etwa bis zur halben Länge der Zahnstange (5) ansteigt und folgend im Wesentlichen gleichbleibend verläuft;
der schließseitige Flankenwinkel der Zähne (9) im Wesentlichen etwa bis zur halben Länge der Zahnstange (5) abfällt und folgend ansteigend verläuft;
die Zahnkopfbreite der Zähne (9) im Wesentlichen etwa bis zur halben Länge der Zahnstange (5) ansteigt und folgend abfallend verläuft;
c) die Drehung des Ritzels (6) von der Schließposition bis zur maximalen Öffnungsposition beträgt mehr als 180°, wobei die dem 180° übersteigenden Bereich des Ritzels (6) zugeordneten schließseitigen Zahnflanken (8) der in Öffnungsrichtung (Pfeil X) letzten Zähne (9) der Zahnstange (5) abgewinkelt sind;
d) dass der Kolben (4) in dem Gehäuse (2) mittels wenigstens eines Regulierventiles (11, 12, 13) schließverzögert geführt ist.

2. Gleitschienentürschließer (1) mit einem in einem Gehäuse (2) geführten, gegen eine Schließfeder (3) abgestützten Kolben (4), mit einem exzentrisch am Gehäuse (2) drehbar gelagerten, mit einer Zahnstange (5) des Kolbens (4) kämmenden, verzahnten Ritzel (6), welches eine kreisrunde Wälzkurve aufweist, deren Mittelpunkt (M) gegenüber der Drehachse (D) des Ritzels (6) in der Schließposition in Richtung auf die Zahnstange (5) und in der Öffnungsposition gegenüber der Drehachse (D) entgegengesetzt versetzt ist, **gekennzeichnet durch** folgende Merkmale:
a) die Zahnstange (5) ist als Zahnstangenprofil ausgebildet, wobei deren schließseitigen Zahnflanken (8) in der Öffnungsrichtung (Pfeil X) letzten Zähne (9) abgewinkelt oder konvex gekrümmt ausgebildet sind;
b) die Zähne (9) der Zahnstange (5) sind auf einer S-förmigen Wälzkurve angeordnet, wobei
jeweils ausgehend von der Schließposition:
die Wälzkurve im Wesentlichen etwa bis zur halben Länge der Zahnstange (5) ansteigend und folgend abfallend ausgebildet ist;
alle Zähne (9) der Zahnstange (5) öffnungsseitig und schließseitig unterschiedliche Flankenwinkel aufweisen;
der öffnungsseitige Flankenwinkel der Zähne (9) im Wesentlichen etwa bis zur halben Länge der Zahnstange (5) ansteigt und folgend abfallend verläuft;
der schließseitige Flankenwinkel der Zähne (9) im Wesentlichen etwa bis zur halben Länge der Zahnstange (5) abfällt und folgend ansteigend verläuft;
die Zahnkopfbreite der Zähne (9) im Wesentlichen etwa bis zur halben Länge der Zahnstange (5) ansteigt und folgend abfallend verläuft;
c) die Drehung des Ritzels (6) von der Schließposition bis zur maximalen Öffnungsposition beträgt mehr als 180°, wobei die dem 180° übersteigenden Bereich des Ritzels (6) zugeordneten schließseitigen Zahnflanken (8) der in der Öffnungsrichtung (Pfeil X) letzten Zähne (9) der Zahnstange (5) abgewinkelt sind;
d) dass der Kolben (4) in dem Gehäuse (2) mittels wenigstens eines Regulierventiles (11, 12, 13) schließverzögert geführt ist.

3. Gleitschienentürschließer (1) mit einem in einem Gehäuse (2) geführten, gegen eine Schließfeder (3) abgestützten Kolben (4), mit einem exzentrisch am Gehäuse (2) drehbar gelagerten, mit einer Zahnstange (5) des Kolbens (4) kämmenden, verzahnten Ritzel (6), welches eine kreisrunde Wälzkurve aufweist, deren Mittelpunkt (M) gegenüber der Drehachse (D) des Ritzels (6) in der Schließposition in Richtung auf die Zahnstange (5) und in der Öffnungsposition gegenüber der Drehachse (D) entgegengesetzt versetzt ist, **gekennzeichnet durch** folgende Merkmale:
a) die Zahnstange (5) ist als Zahnstangenprofil ausgebildet, wobei deren schließseitigen Zahnflanken (8) der in Öffnungsrichtung (Pfeil X) letzten Zähne (9) abgewinkelt oder konvex gekrümmt ausgebildet sind;
b) die Zähne (9) der Zahnstange (5) sind auf einer S-förmigen Wälzkurve angeordnet, wobei
jeweils ausgehend von der Schließposition:
die Wälzkurve im Wesentlichen etwa bis zur halben Länge der Zahnstange (5) ansteigend und folgend abfallend ausgebildet ist;
alle Zähne (9) der Zahnstange (5) öffnungsseitig und schließseitig unterschiedliche Flankenwinkel aufweisen;
der öffnungsseitige Flankenwinkel der Zähne (9) im Wesentlichen etwas bis zur halben Länge der Zahnstange (5) ansteigt und folgend im Wesentlichen gleichbleibend verläuft;
der schließseitige Flankenwinkel der Zähne (9) im Wesentlichen etwa bis zur halben Länge der Zahnstange (5) abfällt und folgend ansteigend verläuft;
c) die Drehung des Ritzels (6) von der Schließposition bis zur maximalen Öffnungsposition beträgt weniger als etwa 180°, wobei die dem 180° angenäherten Bereich des Ritzels (6) zugeordneten schließseitigen Zahnflanken (8) der in Öffnungsrichtung (Pfeil X) letzten Zähne (9) der Zahnstange (5) abgewinkelt sind;
d) dass der Kolben (4) in dem Gehäuse (2) mittels wenigstens eines Regulierventiles (11, 12, 13) schließverzögert geführt ist.

4. Gleitschienentürschließer nach einem der Ansprüche 1 bis 3, **dadurch gekennzeichnet, dass** das Ritzel (6) und/oder die Zahnstange (5) Zähne mit geraden, abgewinkelten oder konvex gekrümmten Zahnflanken aufweisen.

5. Gleitschienentürschließer nach einem der Ansprüche 1 bis 4, **dadurch gekennzeichnet, dass** das Ritzel (6) eine Evolventenverzahnung (7) aufweist.

6. Gleitschienentürschließer nach den Ansprüchen 1 bis 3, **dadurch gekennzeichnet, dass** die Regulierventile (11, 12, 13) in einer Gehäusewandung (10) des Gehäuses (2) angeordnet sind, wobei mindestens einem der Regulierventile (11, 12, 13) zwei Schließphasen zugeordnet sind.

7. Gleitschienentürschließer nach einem oder mehreren der vorhergehenden Ansprüche, **dadurch gekennzeichnet, dass** der Schließvorgang vier Phasen einer Schießverzögerung umfasst, wobei unter Verwendung von zwei Regulierventilen (11, 12) das erste Regulierventil (11) sowohl eine erste Schließphase zwischen etwa 180° und 100° als auch eine dritte Schließphase zwischen etwa 70° und 20° mit gleicher Schließgeschwindigkeit steuert, während das zweite Regulierventil (12) die vierte Schließphase zwischen etwa 20° und 0° steuert und in der zweiten Schließphase zwischen etwa 100° und 70° die Funktion beider Regulierventile (11, 12) aufgehoben ist.

8. Gleitschienentürschließer nach Anspruch 7, **dadurch gekennzeichnet, dass** eine Ölablaufleitung (14) des ersten Regulierventiles (11) in der ersten Phase der Schließverzögerung in eine in einem Kolbenmantel (15) angeordnete Längsnut (16) mündet, welche über eine federraumseitig die Längsnut (16) begrenzende Radialbohrung (17) des Kolbens (14) mit dem Federraum (18) in Verbindung steht.

9. Gleitschienentürschließer nach Anspruch 8, **dadurch gekennzeichnet, dass** die Ölablaufleitung (14) in eine Ölablaufleitung (19) mündet, die über das Regulierventil (11) mit der Ölablaufleitung (20) verbunden ist, die in einem Kolbenraum (24) mündet.

10. Gleitschienentürschließer nach einem oder mehreren der Ansprüche 7 bis 9, **dadurch gekennzeichnet, dass** in der zweiten Phase der Schließverzögerung ein Druckausgleich von dem Kolbenraum (24) zum Federraum (18) aufgrund eines Spieles zwischen dem Kolben (5) und der Gehäusewandung (10) möglich ist.

11. Gleitschienentürschließer nach einem oder mehreren der Ansprüche 7 bis 10, **dadurch gekennzeichnet, dass** in der dritten Schließphase das Öl vom Kolbenraum (24) über die Ölablaufleitung (20), das Regulierventil (11) und die Ölablaufleitungen (14, 19) und einer Überströmkante des Kolbens (5) in den Federraum (18) gelangt.

12. Gleitschienentürschließer nach einem oder mehreren der Ansprüche 7 bis 11, **dadurch gekennzeichnet, dass** in einer vierten Phase des Schließvorganges die Ölablaufleitung (20) verschlossen ist, und das Öl aus dem Kolbenraum (24) über die Ölablaufleitung (25), durch das Regulierventil (12) und die Ölablaufleitungen (21) und (22) und über die Überströmkante in den Federraum (18) gelangt.

## Claims

1. An overhead door closer with a slide arm assembly (1) having a piston (4) being guided in a housing (2) and being supported at a closing spring (3), having a toothed pinion (6) being eccentrically, rotatably supported at the housing (2) and meshing with a toothed rack (5) of the piston (4), which pinion presents a circular rolling curve, the central point (M) thereof being offset in relation to the rotary axis (D) of the pinion (6) in the closing position, into the direction towards the toothed rack (5), and in relation to the rotary axis (D) in the opening position, into the opposite direction, **characterized by** the following characteristics:
a) the toothed rack (5) is formed as toothed rack profile, whereby its closing-sided tooth profiles (8) of the last teeth (9) in the opening direction (arrow X) are formed with an angle or convex curved;
b) the teeth (9) of the toothed rack (5) are arranged on a S-shaped rolling curve, whereby, respectively starting at the closing position:
the rolling curve is formed substantially in an ascending manner up to approximately half the length of the toothed rack (5) and subsequently in a descending manner;
all teeth (9) of the toothed rack (5) present different flank angles on the opening side and on the closing side;
the opening-sided flank angle of the teeth (9) substantially ascends up to approximately half the length of the toothed rack (5) and subsequently extends substantially in a constant manner;
the closing-sided flank angle of the teeth (9) substantially descends up to approximately half the length of the toothed rack (5) and subsequently extends in an ascending manner;
the width of the tooth head of the teeth (9) substantially ascends up to approximately half the length of the toothed rack (5) and subsequently extends in a descending manner;
c) the rotation of the pinion (6) from the closing position into the maximum opening position adds up to more than 180°, whereby the closing-sided tooth profiles (8) of the last teeth (9) of the toothed rack (5) in the opening direction (arrow X), which profiles are associated to the portion of the pinion (6) exceeding the 180°, are formed with an angle;
d) the piston (4) is guided within the housing (2) by means of at least one control valve (11, 12, 13) in a way to delay the closing operation.

2. An overhead door closer with slide arm assembly (1) having a piston (4) being guided in a housing (2) and being supported at a closing spring (3), having a toothed pinion (6) being eccentrically, rotatably supported at the housing (2) and meshing with a toothed rack (5) of the piston (4), which pinion presents a circular rolling curve, the central point (M) thereof being offset, in relation to the rotary axis (D) of the pinion (6) in the closing position, into the direction towards the toothed rack (5), and in relation to the rotary axis (D) in the opening position, into the opposite direction, **characterized by** the following characteristics:
a) the toothed rack (5) is formed as toothed rack profile, whereby its closing-sided tooth profiles (8) of the last teeth (9) in the opening direction (arrow X) are formed with an angle or convex curved;
b) the teeth (9) of the toothed rack (5) are arranged on a S-shaped rolling curve, whereby,
respectively starting at the closing position:
the rolling curve is formed substantially in an ascending manner up to approximately half the length of the toothed rack (5) and subsequently in a descending manner;
all teeth (9) of the toothed rack (5) present different flank angles on the opening side and on the closing side;
the opening-sided flank angle of the teeth (9) substantially ascends up to approximately half the length of the toothed rack (5) and subsequently extends in a descending manner;
the width of the tooth head of the teeth (9) substantially ascends up to approximately half the length of the toothed rack (5) and subsequently extends in a descending manner;
c) the rotation of the pinion (6) from the closing position into the maximum opening position adds up to more than 180°, whereby the closing-sided tooth profiles (8) of the last teeth (9) of the toothed rack (5) in the opening direction (arrow X), which profiles are associated to the portion of the pinion (6) exceeding the 180°, are formed with an angle;
d) the piston (4) is guided within the housing (2) by means of at least one control valve (11, 12, 13) in a way to delay the closing operation.

3. An overhead door closer with slide arm assembly (1) having a piston (4) being guided in a housing (2) and being supported at a closing spring (3), having a toothed pinion (6) being eccentrically, rotatably supported at the housing (2) and meshing with a toothed rack (5) of the piston (4), which pinion presents a circular rolling curve, the central point (M) thereof being offset, in relation to the rotary axis (D) of the pinion (6) in the closing position, into the direction towards the toothed rack (5), and in relation to the rotary axis (D) in the opening position, into the opposite direction, **characterized by** the following characteristics:
a) the toothed rack (5) is formed as toothed rack profile, whereby its closing-sided tooth profiles (8) of the last teeth (9) in the opening direction (arrow X) are formed with an angle or convex curved;
b) the teeth (9) of the toothed rack (5) are arranged on a S-shaped rolling curve, whereby
respectively starting at the closing position:
the rolling curve is formed substantially in an ascending manner up to approximately half the length of the toothed rack (5) and subsequently in a descending manner;
all teeth (9) of the toothed rack (5) present different flank angles on the opening side and on the closing side;
the opening-sided flank angle of the teeth (9) substantially ascends up to approximately half the length of the toothed rack (5) and subsequently extends substantially in a constant manner;
the closing-sided flank angle of the teeth (9) substantially descends up to approximately half the length of the toothed rack (5) and subsequently extends in an ascending manner;
c) the rotation of the pinion (6) from the closing position to the maximum opening position sums up to less than approximately 180°, whereby the closing-sided tooth profiles (8) of the last teeth (9) of the toothed rack (5) in the opening direction (arrow X), which profiles are associated to the portion of the pinion (6) approaching 180°, are formed with an angle;
d) the piston (4) is guided within the housing (2) by means of at least one control valve (11, 12, 13) in a way to delay the closing operation.

4. An overhead door closer with slide arm assembly according to one of the claims 1 to 3, **characterized in that** the pinion (6) and/or the toothed rack (5) present teeth having straight, angled or convex curved tooth profiles.

5. An overhead door closer with slide arm assembly according to one of the claims 1 to 4, **characterized in that** the pinion (6) presents an involute toothing (7).

6. An overhead door closer with slide arm assembly according to one of the claims 1 to 3, **characterized in that** the control valves (11, 12, 13) are located in a housing wall (10) of the housing (2), whereby two closing phases are associated to at least one of the control valves (11, 12, 13).

7. An overhead door closer with slide arm assembly according to one or several of the preceding claims, **characterized in that** the closing procedure comprises four phases of a delayed closing operation, whereby, while using two control valves (11, 12), the first control valve (11) controls, with the same closing speed, a first closing phase comprised between approximately 180° and 100°, as well as a third closing phase comprised between approximately 70° and 20°, whereas the second control valve (12) controls the fourth closing phase comprised between approximately 20° and 0° and the functioning of both control valves (11, 12) is cancelled in the second closing phase comprised between approximately 100° and 70°.

8. An overhead door closer with slide arm assembly according to claim 7, **characterized in that** an oil outlet duct (14) of the first control valve (11), in the first phase of the delayed closing operation, leads into a longitudinal groove (16) arranged in a skirt of the piston (15), which groove communicates with the spring chamber (18) via a spring-chamber-sided radial bore hole (17) of the piston (4) delimiting the longitudinal groove (16).

9. An overhead door closer with slide arm assembly according to claim 8, **characterized in that** the oil outlet duct (14) leads into an oil outlet duct (19), which, via the control valve (11), communicates with the oil outlet duct (20) that leads into a piston chamber (24).

10. An overhead door closer with slide arm assembly according to one or several of claims 7 to 9, **characterized in that** in the second phase of the delayed closing operation, due to a play between the piston (5) and the housing wall (10), a pressure compensation from the piston chamber (24) to the spring chamber (18) is possible.

11. An overhead door closer with slide arm assembly according to one or several of claims 7 to 10, **characterized in that** in the third closing phase the oil from the piston chamber (24) passes, via the oil outlet duct (20), the control valve (11), and the oil outlet ducts (14, 19), and an overflow edge of the piston (5), into the spring chamber (18).

12. An overhead door closer with slide arm assembly according to one or several of claims 7 to 11, **characterized in that** in a fourth phase of the closing procedure, the oil outlet duct (20) is closed, and the oil from the piston chamber (24) passes, via the oil outlet duct (25), through the control valve (12), and the oil outlet ducts (21) and (22), and via the overflow edge, into the spring chamber (18).

## Revendications

1. Ferme-porte à glissière (1) comprenant un piston (4) guidé dans un boîtier (2) et s'appuyant sur un ressort de fermeture (3), un pignon denté (6) logé de façon excentrique et rotative sur le boîtier (2) et s'engrenant dans la crémaillère (5) du piston (4), ledit pignon présentant une came de roulement circulaire dont le centre (M) est décalé par rapport à l'axe de rotation (D) du pignon (6) dans la position de fermeture en direction de la crémaillère (5) et, dans la position d'ouverture, est décalé en sens opposé par rapport à l'axe de rotation (D), **caractérisé par** les caractéristiques suivantes :
a) la crémaillère (5) est aménagée comme profilé de crémaillère dont les flancs de dents (8), côté fermeture, des dernières dents (9) dans la direction d'ouverture (flèche X) sont aménagés sous un angle ou courbés de façon convexe ;
b) les dents (9) de la crémaillère (5) sont agencées sur une came de roulement en forme de S,
étant donné que, respectivement basé sur la position de fermeture :
la came de roulement est aménagée, environ jusqu'à la moitié de la longueur de la crémaillère (5), de façon ascendante et ensuite de façon descendante ;
toutes les dents (9) de la crémaillère (5), côté ouverture et côté fermeture, présentent des angles de flanc différents ;
l'angle de flanc des dents (9), côté ouverture, monte essentiellement environ jusqu'à la moitié de la longueur de la crémaillère (5) et s'étend ensuite de façon constante ;
l'angle de flanc des dents (9), côté fermeture, descend essentiellement jusqu'à la moitié de la longueur de la crémaillère (5) et s'étend ensuite de façon ascendante ;
l'épaisseur de la tête des dents (9) monte essentiellement jusqu'à la moitié de la longueur de la crémaillère (5) et s'étend ensuite de façon descendante ;
c) depuis la position de fermeture jusqu'à la position d'ouverture maximale, la rotation du pignon (6) s'élève à plus de 180°, les flancs de dents (8), côté fermeture, associés à la portion du pignon (6) qui dépasse les 180°, des dernières dents (9) de la crémaillère (5) dans la direction d'ouverture (flèche X) étant aménagés sous un angle ;
d) que le piston (4) est guidé dans le boîtier (2) par l'intermédiaire au moins d'une valve de réglage (11, 12, 13) avec un retardement à la fermeture.

2. Ferme-porte à glissière (1) comprenant un piston (4) guidé dans un boîtier (2) et s'appuyant sur un ressort de fermeture (3), un pignon denté (6) logé de façon excentrique et rotative sur le boîtier (2) et s'engrenant dans la crémaillère (5) du piston (4), ledit pignon présentant une came de roulement circulaire dont le centre (M) est décalé par rapport à l'axe de rotation (D) du pignon (6) dans la position de fermeture en direction de la crémaillère (5) et, dans la position d'ouverture. est décalé en sens opposé par rapport à l'axe de rotation (D), **caractérisé par** les caractéristiques suivantes :
a) la crémaillère (5) est aménagée comme profilé de crémaillère, dont les flancs de dents (8), côté fermeture, des dernières dents (9) dans la direction d'ouverture (flèche X) sont aménagés sous un angle ou courbés de façon convexe ;
b) les dents (9) de la crémaillère (5) sont agencées sur une came de roulement en forme de S,
étant donné que, respectivement basé sur la position de fermeture:
la came de roulement est aménagée, environ jusqu'à la moitié de la longueur de la crémaillère (5), de façon ascendante et ensuite de façon descendante ;
toutes les dents (9) de la crémaillère (5), côté ouverture et côté fermeture, présentent des angles de flanc différents ;
l'angle de flanc des dents (9), côté ouverture, monte essentiellement environ jusqu'à la moitié de la longueur de la crémaillère (5) et s'étend ensuite de façon descendante ;
l'angle de flanc des dents (9), côté fermeture, descend essentiellement environ jusqu'à la moitié de la longueur de la crémaillère (5) et s'étend ensuite de façon ascendante ;
l'épaisseur de la tête des dents (9) monte essentiellement environ jusqu'à la moitié de la longueur de la crémaillère (5) et s'étend ensuite de façon descendante ;
c) depuis la position de fermeture jusqu'à la position d'ouverture maximale, la rotation du pignon (6) s'élève à plus de 180°, les flancs de dents (8), côté fermeture, associés à la portion du pignon (6) qui dépasse les 180°, des dernières dents (9) de la crémaillère (5) dans la direction d'ouverture (flèche X) étant aménagés sous un angle ;
d) que le piston (4) est guidé dans le boîtier (2) par l'intermédiaire au moins d'une valve de réglage (11, 12, 13) avec un retardement à la fermeture.

3. Ferme-porte à glissière (1) comprenant un piston (4) guidé dans un boîtier (2) et s'appuyant sur un ressort de fermeture (3), un pignon denté (6) logé de façon excentrique et rotative sur le boîtier (2) et s'engrenant dans la crémaillère (5) du piston (4), ledit pignon présentant une came de roulement circulaire dont le centre (M) est décalé par rapport à l'axe de rotation (D) du pignon (6) dans la position de fermeture en direction de la crémaillère (5) et, dans la position d'ouverture, est décalé en sens opposé par rapport à l'axe de rotation (D), **caractérisé par** les caractéristiques suivantes :
a) la crémaillère (5) est aménagée comme profilé de crémaillère, dont les flancs de dents (8), côté fermeture, des dernières dents (9) dans la direction d'ouverture (flèche X) sont aménagés sous un angle ou courbés de façon convexe ;
b) les dents (9) de la crémaillère (5) sont agencées sur une came de roulement en forme de S,
étant donné que, respectivement basé sur la position de fermeture :
la came de roulement est aménagée environ jusqu'à la moitié de la longueur de la crémaillère (5) de façon ascendante et ensuite de façon descendante ;
toutes les dents (9) de la crémaillère (5), côté ouverture et côté fermeture, présentent des angles de flanc différents ;
l'angle de flanc des dents (9), côté ouverture, monte essentiellement environ jusqu'à la moitié de la longueur de la crémaillère (5) et s'étend ensuite de façon constante ;
l'angle de flanc des dents (9), côté fermeture, descend essentiellement environ jusqu'à la moitié de la longueur de la crémaillère (5) et s'étend ensuite de façon ascendante ;
c) depuis la position de fermeture jusqu'à la position d'ouverture maximale, la rotation du pignon (6) s'élève à moins de 180° environ, les flancs de dents (8), côté fermeture, associés à la portion du pignon (6) qui approche les 180°, des dernières dents (9) de la crémaillère (5) dans la direction d'ouverture (flèche X) étant aménagés sous un angle ;
d) que le piston (4) est guidé dans le boîtier (2) par l'intermédiaire au moins d'une valve de réglage (11, 12, 13) avec un retardement à la fermeture.

4. Ferme-porte à glissière selon l'une quelconque des revendications 1 à 3, **caractérisé en ce que** le pignon (6) et/ou la crémaillère (5) présentent des dents ayant des flancs de dents droits, sous un angle ou courbés de façon convexe.

5. Ferme-porte à glissière selon l'une quelconque des revendications 1 à 4, **caractérisé en ce que** le pignon (6) présente une denture à développante (7).

6. Ferme-porte à glissière selon les revendications 1 à 3, **caractérisé en ce que** les valves de réglage (11, 12, 13) sont agencées dans une paroi de boîtier (10) du boîtier (2), deux phases de fermeture étant associées au moins à une des valves de réglage (11, 12, 13).

7. Ferme-porte à glissière selon l'une ou plusieurs des revendications précédentes, **caractérisé en ce que** l'action de fermeture comprend quatre phases d'un retardement à la fermeture, en utilisant deux valves de réglage (11, 12), la première valve de réglage (11) pilotant non seulement une première phase de fermeture entre environ 180° et 100°, mais aussi une troisième phase de fermeture entre environ 70° et 20° à une vitesse de fermeture constante, tandis que la deuxième valve de réglage (12) pilote la quatrième phase de fermeture entre environ 20° et 0°, et dans la deuxième phase de fermeture entre environ 100° et 70° la fonction des deux valves de réglage (11, 12) est annulée.

8. Ferme-porte à glissière selon la revendication 7, **caractérisé en ce qu'**un conduit de décharge d'huile (14) de la première valve de réglage (11), pendant la première phase du retardement à la fermeture, débouche dans une rainure longitudinale (16) agencée dans une enveloppe du piston (15), laquelle rainure étant en communication avec la chambre à ressort (18) par l'intermédiaire d'un perçage radial (17) du piston (4) délimitant la rainure longitudinale (16) du côté de la chambre à ressort.

9. Ferme-porte à glissière selon la revendication 8, **caractérisé en ce que** le conduit de décharge d'huile (14) débouche dans un conduit de décharge d'huile (19) qui, par l'intermédiaire de la valve de réglage (11), est en communication avec le conduit de décharge d'huile (20) débouche dans une chambre à piston (24).

10. Ferme-porte à glissière selon l'une ou plusieurs des revendications 7 à 9, **caractérisé en ce que**, pendant la deuxième phase du retardement à la fermeture, une compensation de pression depuis la chambre à piston (24) vers la chambre à ressort (18) est possible en raison du jeu entre le piston (4) et la paroi de boîtier (10).

11. Ferme-porte à glissière selon l'une ou plusieurs des revendications 7 à 10, **caractérisé en ce que**, pendant la troisième phase du retardement à la fermeture, depuis la chambre du piston (24), l'huile arrive à la chambre à ressort (18) en passant par le conduit de décharge d'huile (20), par la valve de réglage (11) et par les conduits de décharge d'huile (14, 19) et par un bord de trop-plein du piston (4).

12. Ferme-porte à glissière selon l'une ou plusieurs des revendications 7 à 11, **caractérisé en ce que**, pendant la quatrième phase du retardement à la fermeture, le conduit de décharge d'huile (20) est fermé et, depuis la chambre du piston (24), l'huile arrive à la chambre à ressort (18) en passant par le conduit de décharge d'huile (25), par la valve de réglage (11) et par les conduits de décharge d'huile (21) et (22) et par le bord de trop-plein.
